# FASCICULE DE BREVET EUROPEEN

(11) **EP 3 719 589 B1**
(45) Date de publication et mention de la délivrance du brevet: **01.01.2025**
(21) Numéro de dépôt: 20169756.2
(22) Date de dépôt: 26.11.2018
(51) Int. Cl.: G04D 7/12, G04B 18/02, G04B 5/00, G04B 3/00, G04D 7/00

(54) **DISPOSITIF UNIVERSEL DE REMONTAGE ET REMISE A L'HEURE D'UNE MONTRE**
UNIVERSALVORRICHTUNG ZUM AUFZIEHEN UND STELLEN EINER ARMBANDUHR
UNIVERSAL DEVICE FOR WINDING AND TIME-SETTING OF A WATCH

(30) Priorité: 21.05.2018 EP 18173402
(43) Date de publication de la demande: 07.10.2020
(62) Demande divisionnaire de: 18208249.5
(73) Titulaire: The Swatch Group Research and Development Ltd, 2074 Marin (CH)
(72) Inventeur: HINAUX, Baptiste, 1005 Lausanne (CH); FAVRE, Jérôme, 2000 Neuchâtel (CH)
(74) Mandataire: ICB SA

(56) Documents cités:
- EP-A1- 3 339 984
- WO-A1-2012/126978
- CH-A2- 711 099
- DE-A1- 102008 032 124
- DE-B3- 102013 012 854
- US-A- 3 774 389
- US-A- 5 988 871

## Description

### Domaine de l'invention

L'invention concerne une banque de montres comportant un dispositif universel pour le remontage et la remise à l'heure d'une montre, et au moins une dite montre comportant une base de temps comportant au moins un résonateur oscillant agencé pour générer une oscillation à une fréquence nominale, des moyens de correction d'état par une tige de commande munie d'un organe de réglage d'état d'une montre accessible à l'utilisateur, des moyens de stockage d'énergie ou au moins un barillet, et des moyens de recharge en énergie, lesdits moyens de recharge en énergie comportant un mécanisme de réarmage automatique comportant au moins une masse oscillante et/ou un mécanisme de réarmage manuel par ladite tige de commande ou par un remontoir comportant un organe de réarmage accessible à l'utilisateur, ledit dispositif universel comportant une coiffe amovible pour montre, de profil intérieur complémentaire à un organe de réglage d'état ou à un organe de réarmage ou à un actionneur, accessible à l'utilisateur, que comporte ladite montre, ledit dispositif universel comportant des moyens de réarmage et de correction d'état de ladite montre, comportant un remontoir automatique pour montre mécanique ou automatique qui comporte au moins un posage de réception de montre, ledit dispositif universel comportant des moyens de mesure d'état pour la mesure de l'état de ladite montre par rapport à une horloge de référence à laquelle se réfèrent lesdits moyens de mesure d'état qui comportent un système de vision.

L'invention concerne encore un procédé d'ajustement d'état d'une montre.

L'invention concerne le domaine de la maintenance des montres, et des dispositifs de mise à disposition rapide de l'utilisateur d'une montre de sa collection, avec un réglage d'état actualisé, un réglage de marche satisfaisant, et une recharge complète en énergie.

### Arrière-plan de l'invention

Les remontoirs actuels utilisent un engrenage traditionnel entre un moteur électrique et un porte-montre. Ce type de transmission est suffisant pour une rotation continue, dans une fabrication économique à coûts réduits, et à basse consommation. Toutefois, si on utilise un tel remontoir pour des mouvements de va- et-vient relativement rapides, en particulier un tremblottage, qui consiste à soumettre la montre à des vibrations, par remuage avec mouvement modulé d'ajustement, en particulier périodique, jusqu'à une fréquence de10 Hz voire plus, des bruits de chocs peuvent apparaître, et causer une gêne à l'utilisateur.

Le document CH 711 099 A2 (SWATCH GROUP RES & DEV LTD [CH]) 30 novembre 2016 (2016-11-30) divulgue une banque de montres comprenant un dispositif pour le remontage de montres mécaniques ou électroniques, comportant un support 2 pour la réception d'une montre dans une position de remontage, une source d'énergie 3 agencée pour alimenter en énergie au moins un moteur 4 (manipulateur robotisé) qui entraîne ou bien un couronne de remontage de la montre à remontage manuel, ou bien une masse oscillante de la montre à remontage automatique, ou qui remue la montre à remontage automatique. Des moyens de pilotage 100 comportent des moyens de mesure 10 (moyens de surveillance) intégrant des moyens capteurs 20 pour la mesure de l'oscillateur et pour la régulation du moteur suivant l'amplitude de marche de l'oscillateur.

Le document DE 10 2013 012854 B3 au nom de GODER décrit un dispositif de pose de montre avec synchronisation, dans lequel la marche de la montre est détectée et corrigée automatiquement par l'intermédiaire de l'écart de marche de la montre de l'horloge en fonction de la position, en prenant de préférence des positions appropriées. Dans une variante l'analyse de la marche est faite en fonction de la température. Dans une autre variante, l'analyse de marche est faite en corrélation avec le degré d'armage du ressort moteur de la montre.

Le document US5988871A au nom de BONNET décrit un appareil de remontage pour montre mécanique, qui comprend un boîtier, un mandrin de la taille d'un poignet, la montre étant placée et maintenue dans le boîtier. Un mécanisme à griffes saisit la couronne de la montre, et est entraîné par un moteur électrique. Les griffes font pivoter la couronne de la montre pour la faire tourner automatiquement d'une valeur prédéterminée, et à intervalles réguliers. Un circuit de commande ajuste la fréquence à laquelle la montre est réarmée, ainsi que la durée pendant laquelle les griffes sont entraînées par le moteur à chaque fois que la montre est armée.

Le document DE10 2008 032124 au nom de GEHRING décrit un dispositif de positionnement d'une montre, comprenant des moyens d'action pour agir de l'extérieur sur la montre pour régler ses données et ses fonctions, certains de ces moyens d'action sont des moyens d'action mécaniques pour agir mécaniquement sur des interfaces mécaniques de la montre, telles que des poussoirs et/ou des couronnes.

Le document EP3339984A1 au nom de SWATCH GROUP RESEARCH & DEVELOPMENT Ltd décrit un dispositif de remontage de montres, avec un moteur générant un remontage, des moyens de mesure acoustique de l'oscillateur d'une montre en position de remontage, des moyens de pilotage analysant des signaux transmis par les moyens de mesure et les comparant à des valeurs de consigne paramétrables pour réguler la marche du moteur, en l'enclenchant quand l'amplitude de marche de l'oscillateur est inférieure à une valeur minimale, et en l'arrêtant quand l'amplitude de marche est supérieure à une valeur maximale, ces moyens de mesure acoustique sont fixes dans une embase derrière un orifice de saisie de moyens capteurs acoustiques, le dispositif comporte un conduit acoustique mettant en communication un orifice de réception situé dans une chambre de logement d'une montre et un orifice d'émission déplaçable par le moteur face à cet orifice de saisie.

Le document US3774389A au nom de WILKEN décrit un remontoir de tige de montre qui est essentiellement un élément d'accouplement ou d'embrayage et qui peut faire partie d'un support ou d'une poignée, lequel support ou poignée peut être sous la forme d'un instrument d'écriture tel qu'un stylo ou un crayon, ou comme le capuchon d'un tel instrument d'écriture ou analogue, dans lequel l'élément d'accouplement ou d'embrayage qui engage la tête de la tige de montre a une forme généralement concave préformée et est pourvu de moyens tels qu'une série de nervures de sorte qu'il puisse être placé sur et s'engager sur la tige de montre pour remonter la tige de la montre.

Une méthode de tremblottage est décrite par les demandes de brevet CH713821 ou EP3410235, et CH713822 ou EP3410236, de SWATCH GROUP RESEARCH & DEVELOPMENT Ltd, relatives respectivement à l'ajustement de marche et à la correction d'état d'un mouvement ou d'une montre, et est très intéressante pour la correction de faibles dérives, par exemple de l'ordre de quelques dizaines de secondes en une journée. Toutefois elle ne permet pas encore de corriger en moins d'une journée une erreur d'état supérieure à plus ou moins une minute, par exemple pour une remise à l'heure après arrêt, ou à un passage à l'heure d'été ou d'hiver, par exemple.

La demande CH00624/18, ou EP3422119, de SWATCH GROUP RESEARCH & DEVELOPMENT Ltd, concerne un dispositif universel de préparation d'une montre, et utilise les enseignements de demandes de brevet sus-mentionnées relatives au tremblottage.

On connaît encore, essentiellement pour des pendules, des systèmes de type Breguet Pendule Sympathique, qui ne permettent la mise à l'heure que de montres spécifiques, par une interaction mécanique avec une interface particulière.

Enfin, si l'aiguille des minutes et celle des secondes sont mal indexées l'une par rapport à l'autre, l'information peut actuellement être remontée au Client, mais l'indexage ne peut pas être corrigé.

### Résumé de l'invention

L'invention se propose de mettre à l'heure une montre automatique oscillant à l'aide d'un dispositif/appareil/support. Le dispositif permet le remontage de la montre, mais le principe de l'invention est de ne démarrer le remontage que lorsque la montre affiche effectivement l'heure qu'il est.

A cet effet, l'invention concerne une banque de montres selon la revendication 1.

L'invention concerne encore un procédé d'ajustement d'état d'une montre selon la revendication 14.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et en vue de face, une partie d'un dispositif universel de remontage et remise à l'heure selon l'invention, qui comporte un remontoir qui porte plusieurs montres différentes montées sur le même dispositif, chacune sur un posage apte à au moins un mouvement d'oscillation, notamment en pivotement; ce remontoir comporte des moyens de mesure d'état avec notamment un système de vision fixe d'évaluation de l'état de chaque montre, et apte à comparer l'heure lue à une horloge de référence, ici illustrée par une liaison GPS ; ce remontoir comporte encore un microphone permettant d'évaluer la fréquence et la marche de la montre ; ce remontoir est un remontoir rotatif, permettant d'amener successivement chaque montre face au système de vision et au microphone, qui sont ici uniques dans cette réalisation particulière ;
- la figure 2 représente, de façon similaire à la figure 1, un remontoir dont le système de vision et le microphone sont mobiles, et où les posages sont en position fixe ; des moyens de pilotage collectent les informations des capteurs sur la marche des montres, sur leur état, pour mettre en mouvement le remontoir automatique à l'instant adéquat ;
- la figure 3 représente, de façon similaire à la figure 2, un autre remontoir dont le système de vision et le microphone sont mobiles, et où les posages sont en position fixe ;
- les figures 4 à 7 illustrent les étapes d'un procédé de réglage d'état d'une montre, avec une autre partie du dispositif universel de remontage et remise à l'heure, qui comprend un manipulateur robotisé, et selon lesquelles :
- en figure 4, on identifie une première coiffe amovible adaptée à une première couronne de la montre ;
- en figure 5 on effectue une traction de cette première couronne ;
- en figure 6 on équipe la première couronne de cette première coiffe amovible ;
- en figure 7 on place la montre sur un posage ;
- en figure 8 on effectue une action sur un moyen de commande pour activer les moyens de mesure d'état et effectuer une mesure d'état de la montre ;
- en figure 9 on ajuste l'état de la montre par un manipulateur robotisé commandé par lesdits moyens de pilotage d'état, et qui manipule cette première coiffe amovible ;
- en figure 10, après un certain temps, l'utilisateur est informé, optionnellement, de l'achèvement du réglage d'état de sa montre par un signal au niveau du moyen de commande ;
- la figure 11 représente, de façon schématisée, partielle, et en perspective, l'oscillateur d'une montre maintenue sur un posage, soumis à l'action d'un dispositif de correction d'état lequel comporte des moyens de pilotage d'état pour commander un oscillateur correcteur d'état agencé pour générer une oscillation à une fréquence de correction, et pour soumettre la montre à une oscillation à cette fréquence de correction et/ou à un mouvement modulé, le dispositif de correction d'état comportant des moyens de pilotage d'état agencés pour commander l'oscillation de l'oscillateur correcteur d'état et interfacés avec des moyens de mesure d'état pour la mesure de l'état de la montre ;
- la figure 12 représente, de façon schématisée, partielle, et en perspective, l'oscillateur de la montre de la figure 11, où les moyens de pilotage d'état sont encore agencés pour commander une oscillation d'excitation générée par un oscillateur maître à une fréquence d'excitation, approximativement égale à la fréquence nominale de l'oscillateur de la montre, ou à un multiple entier de celle-ci, et qui sont interfacés avec des moyens de mesure de marche pour la mesure de l'écart de marche de la montre ;
- la figure 13 représente, de façon schématisée, partielle, et en perspective, fixée sur un posage, une montre qui comporte un barillet et une masse de réarmage automatique, une première couronne de correction d'état comportant une gorge de manipulation, une deuxième couronne de réarmage comportant une gorge de manipulation et ici équipée d'un deuxième coiffe amovible agencée pour la coiffer avec serrage pour autoriser sa manipulation par un manipulateur robotisé, et un actionneur également manipulable par un manipulateur motorisé ;
- la figure 14 représente, sous forme d'un schéma-blocs, une banque de montres, qui comporte un tel dispositif universel de remontage et remise à l'heure, et des montres comportant chacune une base de temps à résonateur oscillant, avec des moyens de contrôle de marche disposés à proximité de chaque résonateur, des moyens de correction d'état par une tige de commande munie d'une première couronne, des moyens de stockage d'énergie ou un barillet, des moyens de recharge en énergie, notamment agencées en tout ou partie comme la montre représentée à la figure 13.

### Description détaillée des modes de réalisation préférés

Les demandes de brevet CH713821 ou EP3410235, et CH713822 ou EP3410236, de SWATCH GROUP RESEARCH & DEVELOPMENT Ltd,, décrivent un remontoir intelligent pouvant asservir la fréquence d'au moins une montre mécanique. Différents modes de réalisation ont été imaginés, en particulier des variantes permettant d'asservir plusieurs montres sur un même dispositif, ce qui constitue une demande récurrente des amateurs de montres et collectionneurs.

Naturellement, ce qui est décrit ici pour une montre, dans l'optique particulière d'une mise en oeuvre de l'invention chez un utilisateur, est applicable à un mouvement non emboîté, en usine ou service après-vente. Le terme « montre » est donc utilisé par simplification, aussi bien pour une montre complète que pour son mouvement seul.

L'invention, de préférence à inclure dans un mécanisme remontoir, vise à arrêter la montre, ou du moins à laisser s'arrêter la montre, en utilisant la décharge naturelle du barillet lorsqu'elle est immobile, avant de la remonter pour la remettre en marche au moment où l'heure qu'il est correspond à l'heure qu'elle affiche.

La demande CH713821 ou EP3410235, de SWATCH GROUP RESEARCH & DEVELOPMENT Ltd, décrit un dispositif permettant de remonter une montre automatique ainsi que de mesurer son niveau de remontage. Il permet donc en particulier de mesurer ou de vérifier son arrêt.

Une fois la montre arrêtée, le dispositif arrête son activité de remontage jusqu'à ce que les indications affichées par la montre correspondent à l'heure qu'il est. Ainsi, pour une montre n'affichant que l'heure sur douze heures, avec deux ou trois aiguilles, la durée maximale nécessaire pour une remise à l'heure est le total de sa réserve de marche et de douze heures. Par exemple pour un passage à l'heure d'été (avance d'une heure), le temps nécessaire est le total de sa réserve de marche restante et de onze heures.

Pour une montre affichant la date, il est possible d'effectuer la mise à l'heure dans une durée maximale qui est le total de sa réserve de marche et de vingt-quatre heures au plus, à condition que la montre soit munie d'un réglage de date rapide et que le soin de ce réglage soit laissé au client. De façon générale, le temps maximal nécessaire pour la mise à l'heure avec ce dispositif est égal au total de la réserve de marche d'une part, et d'autre part de la période à laquelle les indications du cadran reviennent à la même place, exception faite de celles dont on laisse le réglage au client.

La majorité des montres ont une réserve de marche comprise entre 30 et 80 heures, et ont un affichage sur douze heures, sans date, ou avec réglage de date rapide, donc la mise à l'heure se fait en quelques jours, ce qui correspond bien à l'usage occasionnel des utilisateurs possédant des mécanismes remontoirs.

Lorsqu'une montre automatique est arrêtée, le moment exact de son redémarrage au moyen de mouvements rotatifs est mal connu. De plus, avec un barillet presque vide, la marche de la montre est souvent moins bonne qu'avec un barillet plein. Ainsi, ce dispositif de remise à l'heure risque d'entraîner des erreurs de marche de quelques secondes.

On l'associe donc avantageusement au réglage fin d'état décrit dans les demandes CH713822 ou EP3410236, et CH00624/18 ou EP3422119, dont le contenu est ici incorporé par référence. De plus, cette procédure nécessite de connaître l'heure affichée par la montre, tel que décrit dans les demandes susdites.

L'invention concerne une banque de montres 2000 comportant un dispositif universel 1000 pour le remontage et la remise à l'heure d'une montre 1 comportant un résonateur oscillant 2. Ce résonateur 2 est agencé pour générer une oscillation à une fréquence nominale N0.

Le dispositif universel 1000 comporte des moyens de réarmage et de correction d'état de la montre 1, qui comportent un remontoir automatique 304 pour montre mécanique ou automatique, lequel comporte au moins un posage 305 de réception de montre.

Le dispositif universel 1000 comporte des moyens de mesure d'état 303 pour la mesure de l'état de la montre 1 par rapport à une horloge de référence 1001, à laquelle se réfèrent ces moyens de mesure d'état 303, qui comportent un système de vision 1002.

Selon l'invention, le dispositif universel 1000 comporte des moyens de surveillance d'arrêt 500, qui sont agencés pour constater l'arrêt ou la marche d'un tel résonateur oscillant 2 d'une montre 1. Et le dispositif universel 1000 comporte des moyens de pilotage 900, qui sont agencés pour, lors d'un constat d'arrêt effectué par les moyens de surveillance d'arrêt 500, identifier, selon une information transmise par les moyens de mesure d'état 303, l'heure d'arrêt qu'affiche la montre 1 dans sa position d'arrêt. Ces moyens de pilotage 900 sont encore agencés pour calculer la durée restante jusqu'à un prochain instant de synchronisation entre l'heure réelle indiquée par l'horloge de référence 1001 et cette heure d'arrêt, et pour, à l'expiration de cette durée restante, activer le remontoir automatique 304 pour le réarmage des moyens de stockage en énergie de la montre 1, et ainsi autoriser son redémarrage.

Le dispositif universel 1000 comporte au moins un dispositif de correction d'état 300 pour la correction de l'état de la montre 1.

Ce dispositif de correction d'état 300 comporte ce remontoir automatique 304, dont le posage 305 est soumis aux oscillations ou mouvements générés par un oscillateur correcteur d'état 301. Cet oscillateur correcteur d'état 301 est agencé pour générer une oscillation à une fréquence de correction NC, et pour soumettre la montre 1 à une oscillation à la fréquence de correction NC et/ou à un mouvement modulé.

Le dispositif de correction d'état 300 comporte encore des moyens de pilotage d'état 302, qui sont agencés pour commander l'oscillation de l'oscillateur correcteur d'état 301, et qui sont interfacés avec les moyens de mesure d'état 303.

Le dispositif universel 1000 comporte des moyens de contrôle de marche 800 d'un tel résonateur oscillant 2. Et, en cas d'activation du remontoir automatique 304, les moyens de pilotage 900 sont agencés pour attendre la détermination de la stabilisation de la marche du résonateur oscillant 2 à sa fréquence nominale N0 par ces moyens de contrôle de marche 800, avant d'autoriser un ajustement fin de l'état de la montre 1.

Ainsi, en cas d'activation du remontoir automatique 304, les moyens de pilotage 900 sont agencés pour attendre la détermination de la stabilisation de la marche du résonateur oscillant 2 à sa fréquence nominale N0 par les moyens de contrôle de marche 800, avant d'activer le dispositif de correction d'état 300 pour l'ajustement fin de l'état de la montre 1 en référence à l'horloge de référence 1001.

Quand le dispositif universel 1000 comporte un dispositif de correction d'état 300 avec des moyens de pilotage d'état 302, ces moyens de pilotage d'état 302 sont avantageusement interfacés avec des moyens de mesure de marche 203 pour la mesure de l'écart de marche d'une montre 1. Et ces moyens de pilotage d'état 302 sont alors agencés pour commander un réglage de marche du résonateur oscillant 2 de cette montre 1, et pour commander une oscillation d'excitation générée par un oscillateur maître 201 à une fréquence d'excitation NE, approximativement égale à la fréquence nominale N0 de la montre 1, ou à un multiple entier de celle-ci, avec une valeur maître AM d'écart de marche par rapport à une référence 202, qui est plus faible que la valeur initiale DI d'écart de marche de la montre 1. Et, en cas d'activation du remontoir automatique 304, les moyens de pilotage 900 sont agencés pour commander aux moyens de pilotage d'état 302 le déclenchement d'un réglage de marche du résonateur oscillant 2. Plus particulièrement, un même oscillateur constitue à la fois l'oscillateur correcteur d'état 301 et l'oscillateur maître 201.

De façon particulière, les moyens de réarmage et de correction d'état comportent au moins un manipulateur robotisé 306 pour la manoeuvre d'un organe de réglage d'état d'une montre 1 accessible à l'utilisateur, tel que couronne, lunette, ou similaire. Ce manipulateur robotisé 306 est avantageusement agencé pour la manoeuvre d'une coiffe enfermant avec serrage cet organe de réglage d'état, ou pour saisir une gorge périphérique que comporte cet organe de réglage d'état.

Dans une variante, le remontoir automatique 304 comporte au moins un manipulateur robotisé 306 pour la recharge en énergie de moyens de stockage d'énergie 5, que comporte la montre 1, par la manoeuvre directe d'un organe de réarmage accessible à l'utilisateur, tel que couronne, targette, poussoir, ou similaire, ou pour la manoeuvre d'une coiffe enfermant avec serrage cet organe de réarmage.

Dans une variante, le remontoir automatique 304 pour montre mécanique ou automatique est motorisé, et apte à effectuer le réarmage automatique d'une montre automatique par mise en mouvement de la montre 1 et de sa masse oscillante, et/ou par un entraînement magnétique de sa masse oscillante.

Quand le dispositif universel 1000 comporte un dispositif de correction d'état 300 avec des moyens de pilotage d'état 302, ces moyens de pilotage d'état 302 sont avantageusement agencés pour générer, si l'écart d'état avec l'horloge de référence 1001 est inférieur à une minute, l'oscillation de l'oscillateur correcteur d'état 301 pour ramener l'état de la montre à la valeur de l'horloge de référence 1001, ou, si l'écart d'état avec l'horloge de référence est supérieur à une minute, la manoeuvre d'un manipulateur robotisé 306 sur un organe de réglage d'état d'une montre 1 accessible à l'utilisateur, pour l'ajustement d'état de la montre 1.

Quand les moyens de pilotage d'état 302 sont interfacés avec des moyens de mesure de marche 203, ces derniers comportent, dans une variante avantageuse, au moins un microphone 1003 pour l'évaluation de la fréquence, de la marche, et de l'amplitude du résonateur oscillant 2. Et, en cas de constat d'un écart de marche supérieur à un seuil prédéterminé, les moyens de pilotage d'état 302 sont agencés pour commander au moins une oscillation d'excitation générée par l'oscillateur maître 201 à la fréquence d'excitation NE, pour ramener l'écart de marche à une valeur intermédiaire entre la valeur maître AM et la valeur initiale DI d'écart de marche.

Les demandes de brevet CH00624/18 et EP3422119 décrivent d'autres caractéristiques particulières, qui concernent différentes exécutions et variantes des dispositifs cités, directement applicables et intégrables au dispositif universel de la présente invention.

L'invention concerne ainsi une banque de montres 2000, qui peut être la collection d'un utilisateur, ou le stock d'un magasin de vente au détail, ou autre.

Une telle banque de montres 2000 comporte un tel dispositif universel de remontage et remise à l'heure 1000 décrit ci-dessus, et au moins une montre 1. Cette au moins une montre 1 comporte une base de temps comportant au moins un résonateur oscillant 2, des moyens de correction d'état par une tige de commande munie d'un organe de réglage d'état d'une montre 1 accessible à l'utilisateur, tel que couronne, lunette ou similaire, des moyens de stockage d'énergie 5 ou au moins un barillet, et des moyens de recharge en énergie 6. Plus particulièrement, ces moyens de recharge en énergie 6 comportent un mécanisme de réarmage automatique comportant au moins une masse oscillante 7 et/ou un mécanisme de réarmage manuel par la tige de commande ou par un remontoir 8 comportant un organe de réarmage accessible à l'utilisateur.

Plus particulièrement, au moins une montre 1 de cette banque de montres 2000 comporte, pour sa recharge automatique en énergie, une gorge autour de son organe de réarmage, et/ou une coiffe agencée pour coiffer avec serrage cet organe de réarmage pour autoriser sa manipulation en translation et/ou en rotation par un manipulateur robotisé 306.

Plus particulièrement, les moyens de recharge en énergie 6 comportent un mécanisme de réarmage automatique comportant au moins un mobile intérieur à la boîte d'une montre 1 et agencé pour être entraîné sans contact par des moyens d'entraînement sans contact que comporte le remontoir automatique 304 ou le posage 305, ou par un champ magnétique ou électrostatique.

Selon l'invention, au moins une montre 1 de la banque de montres 2000 comporte une coiffe amovible pour montre, de profil intérieur complémentaire à un organe de réglage d'état ou à un organe de réarmage ou à un actionneur 10, accessible à l'utilisateur, que comporte la montre 1, laquelle coiffe amovible est articulée et/ou déformable élastiquement entre une première position de présentation où la coiffe amovible est insérable radialement ou frontalement sur un organe de réglage d'état ou sur un organe de réarmage ou sur un actionneur 10, et une deuxième position de serrage où la coiffe amovible est apte à enfermer le organe de réglage d'état ou le organe de réarmage ou le actionneur 10 avec serrage longitudinal et/ou radial. Et cette coiffe amovible comporte des moyens externes de préhension 11, qui sont agencés pour, dans sa deuxième position de serrage, autoriser sa manipulation dans tous les degrés de liberté par un manipulateur robotisé 306.

Plus particulièrement, chaque montre 1 que comporte la banque 2000 comporte, pour son réglage automatique d'état, une gorge autour d'un organe de réglage d'état, et/ou une coiffe agencée pour coiffer avec serrage un organe de réglage d'état accessible à l'utilisateur pour autoriser sa manipulation en translation et/ou en rotation par un manipulateur robotisé 306.

Là aussi, les demandes de brevet CH00624/18 et EP3422119 décrivent d'autres caractéristiques particulières, qui concernent différentes exécutions et variantes des dispositifs cités, directement applicables et intégrables à la banque de montres selon la présente invention.

De la même façon également, l'invention un procédé d'ajustement d'état d'une montre 1 d'une telle banque de montres 2000 : on identifie une coiffe amovible adaptée à un organe de réglage d'état ou à un actionneur 10 de la montre 1, on effectue une traction (ou compression selon le cas) de cet organe de réglage d'état ou de cet actionneur 10, on équipe le organe de réglage d'état ou l'actionneur 10 de la coiffe amovible, on place la montre 1 sur un posage 305 du dispositif universel de remontage et remise à l'heure 1000, on effectue une action sur un moyen de commande 18 pour activer les moyens de mesure d'état 303 et effectuer une mesure d'état de la montre 1, et on ajuste l'état de la montre 1 par le manipulateur robotisé 306 commandé par les moyens de pilotage d'état 302.

Là aussi, les demandes de brevet CH00624/18 et EP3422119 décrivent d'autres caractéristiques particulières, qui concernent différentes exécutions et variantes des dispositifs cités, directement applicables et intégrables à ce procédé d'ajustement selon la présente invention.

## Revendications

1. Banque de montres (2000) comportant un dispositif universel (1000) pour le remontage et la remise à l'heure d'une montre, et au moins une dite montre (1) comportant une base de temps comportant au moins un résonateur oscillant (2) agencé pour générer une oscillation à une fréquence nominale N0, des moyens de correction d'état par une tige de commande munie d'un organe de réglage d'état d'une montre (1) accessible à l'utilisateur, des moyens de stockage d'énergie (5) ou au moins un barillet, et des moyens de recharge en énergie (6), lesdits moyens de recharge en énergie (6) comportant un mécanisme de réarmage automatique comportant au moins une masse oscillante (7) et/ou un mécanisme de réarmage manuel par ladite tige de commande ou par un remontoir (8) comportant un organe de réarmage accessible à l'utilisateur, ledit dispositif universel (1000) comportant une coiffe amovible pour montre, de profil intérieur complémentaire à un organe de réglage d'état ou à un organe de réarmage ou à un actionneur (10), accessible à l'utilisateur, que comporte ladite montre (1), ledit dispositif universel (1000) comportant des moyens de réarmage et de correction d'état de ladite montre (1), comportant un remontoir automatique (304) pour montre mécanique ou automatique qui comporte au moins un posage (305) de réception de montre, ledit dispositif universel (1000) comportant des moyens de mesure d'état (303) pour la mesure de l'état de ladite montre (1) par rapport à une horloge de référence (1001) à laquelle se réfèrent lesdits moyens de mesure d'état (303) qui comportent un système de vision (1002), où ledit dispositif universel (1000) comporte des moyens de surveillance d'arrêt (500) agencés pour constater l'arrêt ou la marche d'un dit résonateur oscillant (2) d'une montre (1), et des moyens de pilotage (900) qui sont agencés pour, lors d'un constat d'arrêt effectué par lesdits moyens de surveillance d'arrêt (500), identifier selon une information transmise par lesdits moyens de mesure d'état (303) l'heure d'arrêt affichée par ladite montre (1) dans sa position d'arrêt, et pour calculer la durée restante jusqu'à une synchronisation entre l'heure réelle indiquée par ladite horloge de référence (1001) et ladite heure d'arrêt, et pour, à l'expiration de ladite durée restante, activer ledit remontoir automatique (304) pour le réarmage des moyens de stockage en énergie de ladite montre (1), au moins une dite coiffe amovible étant articulée et/ou déformable élastiquement entre une première position de présentation où ladite coiffe amovible est insérable radialement ou frontalement sur un organe de réglage d'état ou sur un organe de réarmage ou sur un actionneur (10), et une deuxième position de serrage où ladite coiffe amovible est apte à enfermer ledit organe de réglage d'état ou ledit organe de réarmage ou ledit actionneur (10) avec serrage longitudinal et/ou radial, ladite coiffe amovible comportant des moyens externes de préhension (11) agencés pour, dans sa dite deuxième position de serrage, autoriser sa manipulation dans tous les degrés de liberté par un manipulateur robotisé (306) ledit dispositif universel (1000) comportant des moyens de contrôle de marche (800) d'un dit résonateur oscillant (2), et en cas d'activation dudit remontoir automatique (304), lesdits moyens de pilotage (900) étant agencés pour attendre la détermination de la stabilisation de la marche dudit résonateur oscillant (2) à sa dite fréquence nominale N0 par lesdits moyens de contrôle de marche (800), avant d'autoriser un ajustement fin de l'état de ladite montre (1).

2. Banque de montres (2000) selon la revendication 1, dans laquelle ledit dispositif universel (1000) comporte au moins un dispositif de correction d'état (300) pour la correction de l'état de ladite montre (1), comportant ledit remontoir automatique (304) dont ledit posage (305) est soumis aux oscillations ou mouvements générés par un oscillateur correcteur d'état (301) agencé pour générer une oscillation à une fréquence de correction NC, et pour soumettre ladite montre (1) à une oscillation à ladite fréquence de correction NC et/ou à un mouvement modulé, ledit dispositif de correction d'état (300) comportant des moyens de pilotage d'état (302) agencés pour commander l'oscillation dudit oscillateur correcteur d'état (301) et interfacés avec lesdits moyens de mesure d'état (303).

3. . Banque de montres (2000) selon la revendication 2, dans laquelle, en cas d'activation dudit remontoir automatique (304), lesdits moyens de pilotage (900) sont agencés pour attendre la détermination de la stabilisation de la marche dudit résonateur oscillant (2) à sa dite fréquence nominale N0 par lesdits moyens de contrôle de marche (800), avant d'activer ledit dispositif de correction d'état (300) pour l'ajustement fin de l'état de ladite montre (1) en référence à ladite horloge de référence (1001).

4. . Banque de montres (2000) selon la revendication 2 ou 3, dans laquelle lesdits moyens de pilotage d'état (302) sont interfacés avec des moyens de mesure de marche (203) pour la mesure de l'écart de marche d'une montre (1), et sont agencés pour commander un réglage de marche du résonateur oscillant (2) de cette montre (1), et pour commander une oscillation d'excitation générée par un oscillateur maître (201) à une fréquence d'excitation NE, approximativement égale à la fréquence nominale N0 de la montre (1), ou à un multiple entier de celle-ci, avec une valeur maître AM d'écart de marche par rapport à une référence (202), qui est plus faible que la valeur initiale DI d'écart de marche de la montre (1), et en ce que en cas d'activation dudit remontoir automatique (304), lesdits moyens de pilotage (900) sont agencés pour commander auxdits moyens de pilotage d'état (302) un réglage de marche dudit résonateur oscillant (2).

5. Banque de montres (2000) selon la revendication 4, dans laquelle un même oscillateur constitue ledit oscillateur correcteur d'état (301) et ledit oscillateur maître (201).

6. . Banque de montres (2000) selon la revendication 2 ou une revendication dépendant de la revendication 2, dans laquelle lesdits moyens de réarmage et de correction d'état comportent au moins un dit manipulateur robotisé (306) pour la manoeuvre d'un organe de réglage d'état d'une montre (1) accessible à l'utilisateur, est agencé pour la manoeuvre d'une coiffe enfermant avec serrage ledit organe de réglage d'état, ou pour saisir une gorge périphérique que comporte ledit organe de réglage d'état.

7. . Banque de montres (2000) selon l'une des revendications 1 à 6, dans laquelle ledit remontoir automatique (304) comporte au moins un dit manipulateur robotisé (306) pour la recharge en énergie de moyens de stockage d'énergie (5), que comporte ladite montre (1), par la manoeuvre d'un organe de réarmage accessible à l'utilisateur, ou de ladite coiffe enfermant avec serrage ledit organe de réarmage.

8. . Banque de montres (2000) selon l'une des revendications 1 à 7, dans laquelle ledit remontoir automatique (304) pour montre mécanique ou automatique est motorisé et apte à effectuer le réarmage automatique d'une montre automatique par mise en mouvement de ladite montre (1) et de sa masse oscillante, et/ou par un entraînement magnétique de sa masse oscillante.

9. . Banque de montres (2000) selon la revendication 2 ou une revendication dépendant de la revendication 2, dans laquelle lesdits moyens de pilotage d'état (302) sont agencés pour générer, si l'écart d'état avec ladite horloge de référence (1001) est inférieur à une minute, l'oscillation dudit oscillateur correcteur d'état (301) pour ramener l'état de ladite montre à la valeur de ladite horloge de référence (1001), ou, si l'écart d'état avec ladite horloge de référence est supérieur à une minute, la manoeuvre d'un manipulateur robotisé (306) sur un organe de réglage d'état d'une montre (1) accessible à l'utilisateur, pour l'ajustement d'état de ladite montre (1).

10. . Banque de montres (2000) selon la revendication 4 ou une revendication dépendant de la revendication 4, dans laquelle lesdits moyens de mesure de marche (203) comportent au moins un microphone (1003) pour l'évaluation de la fréquence, de la marche, et de l'amplitude dudit résonateur oscillant (2), et que, en cas de constat d'un écart de marche supérieur à un seuil prédéterminé, lesdits moyens de pilotage d'état (302) sont agencés pour commander au moins une dite oscillation d'excitation générée par ledit oscillateur maître (201) à ladite fréquence d'excitation NE, pour ramener ledit écart de marche à une valeur intermédiaire entre ladite valeur maître AM et ladite valeur initiale DI d'écart de marche.

11. . Banque de montres (2000) selon l'une des revendications 1 à 10, dans laquelle au mois une dite montre (1) comporte, pour sa recharge automatique en énergie, une gorge autour dudit organe de réarmage et/ou une coiffe agencée pour coiffer avec serrage ledit organe de réarmage pour autoriser sa manipulation en translation et/ou en rotation par un dit manipulateur robotisé (306).

12. . Banque de montres (2000) selon l'une des revendications 1 à 11, dans laquelle lesdits moyens de recharge en énergie (6) comportent un mécanisme de réarmage automatique comportant au moins un mobile intérieur à la boîte d'une montre (1) et agencé pour être entraîné sans contact par des moyens d'entraînement sans contact que comporte ledit remontoir automatique (304) ou ledit posage (305), ou par un champ magnétique ou électrostatique.

13. . Banque de montres (2000) selon l'une des revendications 1 à 12, dans laquelle chanque dite montre (1) que comporte ladite banque (2000) comporte, pour son réglage automatique d'état, une gorge autour dudit organe de réglage d'état et/ou une coiffe agencée pour coiffer avec serrage ledit organe de réglage d'état accessible à l'utilisateur pour autoriser sa manipulation en translation et/ou en rotation par un manipulateur robotisé (306).

14. . Procédé d'ajustement d'état d'une dite montre (1) d'une dite banque de montres (2000) selon une des revendications 1 à 13, comportant les étapes suivantes:
- identifier une coiffe amovible adaptée à un organe de réglage d'état ou à un actionneur (10) de ladite montre (1),
- effectuer une traction dudit organe de réglage d'état ou duditactionneur(10),
- équiper ledit organe de réglage d'état ou ledit actionneur (10) de ladite coiffe amovible,
- placer ladite montre (1) sur un dit posage (305) dudit dispositif universel de remontage et remise à l'heure (1000),
- effectuer une action sur un moyen de commande (18) pour activer lesdits moyens de mesure d'état (303) et effectuer une mesure d'état de ladite montre (1),
- ajuster l'état de ladite montre (1) par ledit manipulateur robotisé (306) commandé par lesdits moyens de pilotage d'état (302), ledit dispositif universel (1000) comportant des moyens de contrôle de marche (800) d'un dit résonateur oscillant (2), et lors dudit remontoir automatique (304), lesdits moyens de pilotage (900) attendant la détermination de la stabilisation de la marche dudit résonateur oscillant (2) à sa dite fréquence nominale N0 par lesdits moyens de contrôle de marche (800), avant d'autoriser un ajustement fin de l'état de ladite montre (1).

## Patentansprüche

1. Uhrenbank (2000), die eine Universalvorrichtung (1000) zum Aufziehen und Rückstellen einer Uhr beinhaltet, und mindestens eine Uhr (1), die eine Zeitbasis beinhaltet, die mindestens einen schwingenden Resonator (2) beinhaltet, der angeordnet ist, um eine Schwingung mit einer Nennfrequenz N0 zu erzeugen, Mittel zur Korrektur des Standes durch eine Steuerungswelle, die mit einem für den Nutzer zugänglichen Organ zum Regulieren des Standes einer Uhr (1) versehen ist, Mittel zum Speichern von Energie (5) oder mindestens ein Federhaus und Mittel zum Wiederaufladen mit Energie (6), wobei die Mittel zum Wiederaufladen mit Energie (6) einen Mechanismus zum automatischen Neuspannen beinhalten, der mindestens eine Schwungmasse (7) und/oder einen Mechanismus für manuelles Neuspannen durch die Steuerungswelle oder durch einen Aufzug (8) beinhaltet, der ein für den Benutzer zugängliches Neuspannorgan beinhaltet, wobei die Universalvorrichtung (1000) eine abnehmbare Kappe für eine Uhr mit einem inneren Profil beinhaltet, das zu einem Organ zum Regulieren des Standes oder zu einem Neuspannorgan oder zu einem für den Benutzer zugänglichen Wirkglied (10), den die Uhr (1) beinhaltet, komplementär ist, wobei die Universalvorrichtung (1000) Mittel zum Neuspannen und zur Korrektur des Standes der Uhr (1) beinhaltet, die einen automatischen Aufzug (304) für eine mechanische oder automatische Uhr beinhalten, der mindestens einen Untersatz (305) zur Aufnahme einer Uhr beinhaltet, wobei die Universalvorrichtung (1000) Standmessmittel (303) zum Messen des Standes der Uhr (1) in Bezug auf eine Referenz-Grossuhr (1001) beinhaltet, auf die sich Standmessmittel (303) beziehen, die ein Visionssystem (1002) beinhalten, wobei die Universalvorrichtung (1000) Mittel zur Anschlagüberwachung (500) beinhalten, die angeordnet sind, um den Anschlag oder den Gang eines schwingenden Resonators (2) einer Uhr (1) festzustellen, und Ansteuerungsmittel (900), die angepasst sind, um bei einer durch die Mittel zur Anschlagüberwachung (500) erfolgten Feststellung eines Anschlags gemäß von durch die Standmessmittel (303) übertragenen Informationen, die von der Uhr (1) in ihrer Anschlagposition angezeigte Anschlagzeit zu identifizieren und um die verbleibende Dauer bis zu einer Synchronisation zwischen der von der Referenz-Grossuhr (1001) angegebenen tatsächlichen Zeit und der Anschlagzeit zu berechnen, und um, bei Ablauf der verbleibenden Zeit den automatischen Aufzug (304) zum Neuspannen der Mittel zum Speichern von Energie der Uhr (1) zu aktivieren, wobei mindestens eine abnehmbare Kappe zwischen einer ersten Präsentationsposition, in der die abnehmbare Kappe radial und frontal in ein Organ zum Regulieren des Standes oder in ein Neuspannorgan oder in ein Wirkglied (10) einsetzbar ist, und einer zweiten Klemmposition, in der die abnehmbare Kappe imstande ist, das Organ zum Regulieren des Standes oder das Neuspannorgan oder das Wirkglied (10) längs und/oder radial klemmend zu umschließen, gelenkig und/oder elastisch verformbar ist, wobei die abnehmbare Kappe externe Greifmittel (11) beinhaltet, die angeordnet sind, um in ihrer zweiten Klemmposition ihre Handhabung in allen Freiheitsgraden durch einen Roboter-Manipulator (306) zuzulassen, wobei die Universalvorrichtung (1000) Mittel zur Gangkontrolle (800) eines schwingenden Resonators (2) beinhaltet, und im Falle einer Aktivierung des automatischen Aufzugs (304) die Ansteuerungsmittel (900) angeordnet sind, um die Bestimmung der Stabilisierung des Ganges des schwingenden Resonators (2) auf seiner Nennfrequenz N0 durch die Mittel zur Gangkontrolle (800) abzuwarten, bevor eine Feinanpassung des Standes der Uhr (1) zugelassen wird.

2. Uhrenbank (2000) nach Anspruch 1, wobei die Universalvorrichtung (1000) mindestens eine Vorrichtung zur Standkorrektur (300) zur Korrektur des Standes der Uhr (1) beinhaltet, die den automatischen Aufzug (304) beinhaltet, dessen Untersatz (305) Schwingungen oder Bewegungen unterzogen wird, die durch einen Standkorrekturoszillator (301) erzeugt werden, der angeordnet ist, um eine Schwingung mit einer Korrekturfrequenz NC zu erzeugen, und um die Uhr (1) einer Schwingung mit der Korrekturfrequenz NC und/oder einem modulierten Gang zu unterziehen, wobei die Vorrichtung zur Standkorrektur (300) Mittel zur Standansteuerung (302) beinhaltet, die angeordnet sind, um die Schwingung des Standkorrekturoszillators (301) zu steuern, und mit den Standmessmitteln (303) eine Schnittstelle bilden.

3. Uhrenbank (2000) nach Anspruch 2, wobei im Falle einer Aktivierung des automatischen Aufzugs (304) die Ansteuerungsmittel (900) angeordnet sind, um die Bestimmung der Stabilisierung des Gangs des schwingenden Resonators (2) auf seiner Nennfrequenz N0 durch die Mittel zur Gangkontrolle (800) abzuwarten, bevor die Vorrichtung zur Standkorrektur (300) für die Feinanpassung des Standes der Uhr (1) unter Bezugnahme auf die Referenz-Grossuhr (1001) aktiviert wird.

4. Uhrenbank (2000) nach Anspruch 2 oder 3, wobei die Mittel zur Standansteuerung (302) mit den Mitteln zur Gangmessung (203) zur Messung der Gangabweichung einer Uhr (1) eine Schnittstelle bilden und angeordnet sind, um eine Gangregelung des schwingenden Resonators (2) dieser Uhr (1) zu steuern und um eine durch einen Hauptoszillator (201) erzeugte Erregungsschwingung mit einer Erregungsfrequenz NE zu steuern, die annähernd gleich der Nennfrequenz N0 der Uhr (1) ist, oder auf ein ganzzahliges Vielfaches davon, mit einem Gangabweichungs-Hauptwert AM in Bezug auf eine Referenz (202), die kleiner als der Gangabweichungs-Anfangswert DI der Uhr (1) ist, und dadurch, dass im Falle einer Aktivierung des automatischen Aufzugs (304) die Ansteuerungsmittel (900) angeordnet sind, um den Mitteln zur Standansteuerung (302) eine Gangregelung des schwingenden Resonators (2) zu befehlen.

5. Uhrenbank (2000) nach Anspruch 4, wobei ein gleicher Oszillator den Standkorrekturoszillator (301) und den Hauptoszillator (201) bildet.

6. Uhrenbank (2000) nach Anspruch 2 oder einem von Anspruch 2 abhängigen Anspruch, wobei die Mittel zum Neuspannen und zur Standkorrektur, die mindestens einen Roboter-Manipulator (306) für die Betätigung eines für den Benutzer zugänglichen Organs zum Regulieren des Standes einer Uhr (1) beinhalten, zum Handhaben einer Kappe, die das Standregulierungsorgan klemmend umschließt, oder zum Ergreifen einer umfänglichen Kehle, die das Standregulierungsorgan beinhaltet, angeordnet ist.

7. Uhrenbank (2000) nach einem der Ansprüche 1 bis 6, wobei der automatische Aufzug (304) mindestens einen Roboter-Manipulator (306) zum Wiederaufladen der Energiespeichermittel (5) mit Energie beinhaltet, welche die Uhr (1) beinhaltet, durch Handhabung eines für den Benutzer zugänglichen Neuspannorgans oder der Kappe, die das Neuspannorgan klemmend umschließt.

8. Uhrenbank (2000) nach einem der Ansprüche 1 bis 7, wobei der automatische Aufzug (304) für eine mechanische oder automatische Uhr motorisiert ist und imstande ist, das automatische Neuspannen einer automatischen Uhr durch In-Gang-Setzen der Uhr (1) und ihrer Schwungmasse und/oder durch magnetisches Antreiben ihrer Schwungmasse auszuführen.

9. Uhrenbank (2000) nach Anspruch 2 oder einem von Anspruch 2 abhängigen Anspruch, wobei die Mittel zur Standansteuerung (302) angeordnet sind, um dann, wenn die Abweichung des Standes zur Referenz-Grossuhr (1001) kleiner als eine Minute ist, eine Schwingung des Standkorrekturoszillators (301) zu erzeugen, um den Stand der Uhr auf den Wert der Referenz-Grossuhr (1001) zurückzuführen, oder um dann, wenn die Abweichung des Standes zu der Referenz-Grossuhr größer als eine Minute ist, die Betätigung eines Roboter-Manipulators (306) an einem für den Benutzer zugänglichen Organ zum Regulieren des Standes einer Uhr (1) zu bewirken, um den Stand der Uhr (1) anzupassen.

10. Uhrenbank (2000) nach Anspruch 4 oder einem von Anspruch 4 abhängigen Anspruch, wobei die Mittel zur Gangmessung (203) mindestens ein Mikrofon (1003) zur Auswertung der Frequenz, des Gangs und der Amplitude des schwingenden Resonators (2) beinhalten, und dass im Falle einer Feststellung einer Gangabweichung, die größer als ein vorbestimmter Schwellenwerts ist, die Mittel zur Standansteuerung (302) angeordnet sind, um mindestens eine durch den Hauptoszillator (201) mit der Erregungsfrequenz NE erzeugte Erregungsoszillation zu steuern, um die Gangabweichung auf einen Zwischenwert zwischen dem Hauptwert AM und dem Anfangswert DI der Gangabweichung zurückzuführen.

11. Uhrenbank (2000) nach einem der Ansprüche 1 bis 10, wobei mindestens eine Uhr (1) für ihre automatische Wiederaufladung mit Energie eine Kehle um das Neuspannorgan und/oder eine Kappe beinhaltet, die angeordnet ist, um das Neuspannorgan klemmend zu umschließen, um ihre translatorische und/oder rotatorische Betätigung durch einen Roboter-Manipulator (306) zuzulassen.

12. Uhrenbank (2000) nach einem der Ansprüche 1 bis 11, wobei die Mittel zum Wiederaufladen mit Energie (6) einen automatischen Neuspannmechanismus beinhalten, der mindestens einen inneren Drehteil im Gehäuse einer Uhr (1) beinhaltet, und angeordnet ist, um kontaktlos durch kontaktlose Antriebsmittel, die der automatische Aufzug (304) oder der Untersatz (305) beinhalten, oder durch ein magnetisches oder elektrostatisches Feld kontaktlos angetrieben zu werden.

13. Uhrenbank (2000) nach einem der Ansprüche 1 bis 12, wobei jede Uhr (1), die die Uhrenbank (2000) beinhaltet, für ihre automatische Standregulierung eine Kehle um das Standregulierungsorgan und/oder eine Kappe beinhaltet, die angeordnet ist, um das für den Benutzer zugängliche Standregulierungsorgan klemmend zu umschließen, um ihre translatorische und/oder rotatorische Betätigung durch einen Roboter-Manipulator (306) zuzulassen.

14. Verfahren zur Standanpassung einer Uhr (1) einer Uhrenbank (2000) nach einem der Ansprüche 1 bis 13, die folgenden Schritte beinhaltend:
- Identifizieren einer abnehmbaren Kappe, die an ein Standregulierungsorgan oder an ein Wirkglied (10) der Uhr (1) angepasst ist,
- Durchführen eines Zugs auf das Standregulierungsorgan oder das Wirkglied (10),
- Ausstatten des Standregulierungsorgans oder des Wirkglieds (10) mit der abnehmbaren Kappe,
- Platzieren der Uhr (1) auf einem Untersatz (305) der Universalvorrichtung (1000) zum Aufziehen und Rückstellen der Zeit,
- Einwirken auf ein Steuermittel (18), um die Standmessmittel (303) zu aktivieren und eine Messung des Standes der Uhr (1) vorzunehmen,
- Anpassen des Standes der Uhr (1) durch den Roboter-Manipulator (306), der durch die Mittel zur Standansteuerung (302) gesteuert wird, wobei die Universalvorrichtung (1000) Mittel zur Gangkontrolle (800) eines schwingenden Resonators (2) beinhaltet, und die Ansteuerungsmittel (900) beim automatischen Aufzug (304) die Bestimmung der Stabilisierung des Ganges des schwingenden Resonators (2) auf seiner Nennfrequenz N0 durch die Mittel zur Gangkontrolle (800) abwartet, bevor eine Feinanpassung des Standes der Uhr (1) zugelassen wird.

## Claims

1. Watch bank (2000) comprising a universal device (1000) for the winding and time-setting of a watch, and at least one said watch (1) comprising a time base comprising at least one oscillating resonator (2) arranged to generate an oscillation at a nominal frequency N0, state correction means by means of a control rod provided with a state setting organ of a watch (1) accessible to the user, power storage means (5) or at least one barrel, and power recharging means (6), said power recharging means (6) comprising an automatic rewinding mechanism comprising at least one oscillating mass (7) and/or a manual rewinding mechanism by means of said control rod or by means of a winding mechanism (8) comprising a rewinding organ accessible to the user, said universal device (1000) comprising a removable watch cap, of complementary internal profile to a state setting organ or to a rewinding organ or to an actuator (10), accessible to the user, comprised in said watch (1), said universal device (1000) comprising means for rewinding and correcting the state of said watch (1), comprising an automatic winding mechanism (304) for a mechanical or automatic watch which comprises at least one watch reception support (305), said universal device (1000) comprising state measurement means (303) for measuring the state of said watch (1) relative to a reference clock (1001) to which refer said state measurement means (303) which comprise a viewing system (1002), where said universal device (1000) comprises stoppage monitoring means (500) arranged to observe the stoppage or running of a said oscillating resonator (2) of a watch (1), and control means (900) which are arranged, upon the observation of a stoppage by said stoppage monitoring means (500), to identify according to data transmitted by said state measurement means (303) the stoppage time displayed by said watch (1) in the stoppage position thereof, and to compute the time remaining until a synchronisation between the actual time indicated by said reference clock (1001) and said stoppage time, and, when said remaining time has elapsed, to activate said automatic winding mechanism (304) for rewinding the power storage means of said watch (1), at least one said removable cap being hinged and/or elastically deformable between a first presentation position where said removable cap is radially or frontally insertable on a state setting organ or on a rewinding organ or on an actuator (10), and a second gripping position where the removable cap is suitable for closing said state setting organ or said rewinding organ or said actuator (10) with longitudinal and/or radial gripping, said removable cap comprising external gripping means (11), arranged, in said second gripping position thereof, to allow the handling thereof in all the degrees of freedom by a robotic manipulator (306), said universal device (1000) comprising running monitoring means (800) of a said oscillating resonator (2), and in the event of activation of said automatic winding mechanism (304), said control means (900) being arranged to await the determination of the stabilisation of the running of said oscillating resonator (2) at said nominal frequency N0 thereof by said running monitoring means (800), before allowing a fine adjustment of the state of said watch (1).

2. Watch bank (2000) according to claim 1, wherein said universal device (1000) comprises at least one state correction device (300) for correcting the state of said watch (1), comprising said automatic winding mecanism (304), said support (305) whereof is subjected to the oscillations or movements generated by a state correction oscillator (301) arranged to generate an oscillation at a correction frequency NC, and to subject said watch (1) to an oscillation at said correction frequency NC and/or to a modulated movement, said state correction device (300) comprising state control means (302) arranged to control the oscillation of said state correction oscillator (301) and interfaced with said state measurement means (303).

3. Watch bank (2000) according to claim 2, wherein, in the event of activation of said automatic winding mechanism (304), said control means (900) are arranged to await the determination of the stabilisation of the running of said oscillating resonator (2) at said nominal frequency N0 thereof by said running monitoring means (800), before activating said state correction device (300) for the fine adjustment of the state of said watch (1) with reference to said reference clock (1001).

4. Watch bank (2000) according to claim 2 or 3, wherein said state control means (302) are interfaced with running measurement means (203) for measuring the running deviation of a watch (1), and are arranged to control a running setting of the oscillating resonator (2) of this watch (1), and to control an excitation oscillation generated by a master oscillator (201) at an excitation frequency NE, approximately equal to the nominal frequency N0 of the watch (1), or to a whole multiple thereof, with a master running deviation value AM relative to a reference (202), which is less than the initial running deviation value DI of the watch (1), and wherein in the event of activation of said automatic winding mechanism (304), said control means (900) are arranged to instruct said state control means (302) to adjust a running setting of said oscillating resonator (2).

5. Watch bank (2000) according to claim 4, wherein the same oscillator forms said state correction oscillator (301) and said master oscillator (201).

6. Watch bank (2000) according to claim 2 or to a claim dependent on claim 2, wherein said rewinding and state correction means comprise at least one said robotic manipulator (306) for handling a state setting organ of a watch (1) accessible to the user, which is arranged for handling a cap closing with gripping said state setting organ, or to grip a peripheral groove comprised in said state setting organ.

7. Watch bank (2000) according to one of claims 1 to 6, wherein said automatic winding mechanism (304) comprises at least one said robotic manipulator (306) for recharging power storage means (5) with power, comprised in said watch (1), by handling of a rewinding organ accessible to the user, or of said cap closing with gripping said rewinding organ.

8. Watch bank (2000) according to one of claims 1 to 7, wherein said automatic winding mechanism (304) for a mechanical or automatic watch is motorised and suitable for performing automatic rewinding of an automatic watch by setting in motion said watch (1) and the oscillating mass thereof, and/or by magnetically driving the oscillating mass thereof.

9. Watch bank (2000) according to claim 2 or to a claim dependent on claim 2, wherein said state control means (302) are arranged to generate, if the state deviation with said reference clock (1001) is less than one minute, the oscillation of said state correction oscillator (301) to return the state of said watch to the value of said reference clock (1001), or, if the state deviation with said reference clock is greater than one minute, the handling by a robotic manipulator (306) of a state setting organ of a watch (1) accessible to the user, for adjusting the state of said watch (1).

10. Watch bank (2000) according to claim 4, or to a claim dependent on claim 4, wherein said running measurement means (203) comprise at least one microphone (1003) for assessing the frequency, running, and amplitude of said oscillating resonator (2), and wherein, in the event of the observation of a running deviation greater than a predetermined threshold, said state control means (302) are arranged to control at least one said excitation oscillation generated by said master oscillator (201) at said excitation frequency NE, to return said running deviation to an intermediate value between said master value AM and said initial running deviation value DI.

11. Watch bank (2000) according to any one of claims 1 to 10, wherein at least one said watch (1) comprises, for the automatic recharging thereof with power, a groove about said rewinding organ and/or a cap arranged to cap with gripping said rewinding organ to allow the translational and/or rotational handling thereof by a said robotic manipulator (306).

12. Watch bank (2000) according to one of claims 1 to 11, wherein said power recharging means (6) comprise an automatic rewinding mechanism comprising at least one mobile component inside the case of a watch (1) and arranged to be driven contactlessly by contactless drive means comprised in said automatic winding mechanism (304) or said support (305), or by a magnetic or electrostatic field.

13. Watch bank (2000) according to any one of claims 1 to 12, wherein each said watch (1) comprised in said watch bank (2000) comprises, for the automatic state setting thereof, a groove about said state setting organ, and/or a cap arranged to cap with gripping said state setting organ accessible to the user to allow the translational and/or rotational handling thereof by a robotic manipulator (306).

14. Method for adjusting the state of a said watch (1) of a said watch bank (2000) according to one of claims 1 to 13, comprising the following steps of:
- identifying a removable cap suitable for a state setting organ or for an actuator (10) of said watch (1),
- pulling said state setting organ or said actuator (10),
- equipping said state setting organ or said actuator (10) with said removable cap,
- placing said watch (1) on a said support (305) of said universal winding and time-setting device (1000),
- carrying out an action on a control means (18) to activate said state measurement means (303) and making a state measurement of said watch (1),
- adjusting the state of said watch (1) using said robotic manipulator (306) controlled by said state control means (302),
said universal device (1000) comprising running monitoring means (800) of a said oscillating resonator (2), and during activation of said automatic winding mechanism (304), said control means (900) awaiting the determination of the stabilisation of the running of said oscillating resonator (2) at said nominal frequency N0 thereof by said running monitoring means (800), before allowing a fine adjustment of the state of said watch (1).
